# EUROPÄISCHE PATENTSCHRIFT

(11) **EP 0 852 079 B1**
(45) Veröffentlichungstag und Bekanntmachung des Hinweises auf die Patenterteilung: **24.05.2000**
(21) Anmeldenummer: 96938931.1
(22) Anmeldetag: 10.09.1996
(51) Int. Cl.: H01R 9/05

(54) **ANSCHLUSSEINRICHTUNG FÜR KOAXIALKABEL**
COAXIAL CABLE CONNECTION DEVICE
SYSTEME DE RACCORDEMENT POUR CABLES COAXIAUX

(30) Priorität: 21.09.1995 DE 19535130
(43) Veröffentlichungstag der Anmeldung: 08.07.1998
(62) Teilanmeldung aus: 99114543.4
(73) Patentinhaber: Tyco Electronics Logistics AG, 9323 Steinach (CH)
(72) Erfinder: ACKE, Edgard, B-8020 Oostkamp (BE)
(74) Vertreter: Heinz-Schäfer, Marion
(86) Internationale Anmeldenummer: DE9601699
(87) Internationale Veröffentlichungsnummer: WO9711511

(56) Entgegenhaltungen:
- EP-A- 0 412 412
- EP-A- 0 419 038
- DE-U- 9 215 124
- US-A- 2 891 222
- US-A- 3 465 281
- US-A- 5 052 944
- US-A- 5 104 325

## Beschreibung

Die Erfindung betrifft eine Anschlußeinrichtung für ein Koaxialkabel mit einem abgewinkelten Stecker- oder Kupplerteil, mit einem geraden Anschlußteil, in dem ein Innenleiter koaxial in einem Isolierteil gehalten und der Kabelinnenleiter mit dem Innenleiter des Stecker- oder Kupplerteiles lötfrei und schraubenlos durch Schneidklemm-Elemente in Schneidklemm-Technik verbunden ist und mit einem von dem geraden Anschlußteil abgewinkelten Anschlußteil, an dem der Kabelaußenleiter mittels eines Crimpelementes angeschlossen ist.

Eine derarte Anschlußeinrichtung ist aus der EP-A-0 412 412 bekannt.

Eine ähnliche Anschlußeinrichtung ist aus dem Dokument US-A-5,052,944 bekannt.

Der Erfindung liegt die Aufgabe zugrunde, für abgewinkelte Anschlußeinrichtungen eine geeignete Verbindungstechnik für den Innenleiter eines Koaxialkabels anzugeben.

Erfindungsgemäß wird die Aufgabe dadurch gelöst, daß der Innenleiter des Stecker- oder Kupplerteiles in einer Schneidklemmzone mit einem auf den Kabelinnenleiter abgestimmten Klemmschlitz versehen und als Klemmelement ein auf die Schneidklemmzone des Innenleiters des Stecker- oder Kupplerteiles aufschiebbares und mittels eines Verschlußelements fixierbares Druckstück vorgesehen ist.

Die Kombination dieser Verbindungstechniken für den Innenleiter- und den Außenleiteranschluß ist für koaxiale Winkel-Steckverbinder gut geeignet, da bei derartigen Steckverbindern die Schneidklemm-Technik für den Innenleiteranschluß und die Crimpverbindung für den Außenleiteranschluß einfach und schnell in der Handhabung durchführbar sind.

Die Erfindung wird im folgenden anhand eines in der Zeichnung dargestellten Ausführungsbeispieles eines Winkel-Steckverbinders näher erläutert. Es zeigen
Figur 1 den Aufbau eines als koaxialer Winkel- Steckverbinder oder - Kuppler ausgebildeten Anschlußeinrichtung und
Figur 2 in einer Einzelheit im Schnitt die nähere Ausbildung eines beispielhaften Innenleiteranschlusses sowie

Die Anschlußeinrichtung nach Figur 1 für einen koaxialen Winkel- Steckverbinder oder -Kuppler besteht aus einem Stecker- oder Kupplerteil 1 mit einem geraden Anschlußteil 2 für den Innenleiteranschluß und einem davon abgewinkelten Anschlußteil 3 für den Außenleiteranschluß. Der Innenleiter 4 des geraden Anschlußteiles ist zum Beispiel stiftförmig ausgebildet und in einem Isolierteil 5 koaxial in dem geraden Anschlußteil 2 gehalten. An seinem in Figur 1 aufgrund des aufgebrochen dargestellten Anschlußteiles 2 sichtbaren Ende ist der Innenleiter 4 mit einer Schneidklemmzone 6 ausgebildet, die - wie in Figur 2 zu sehen ist - einen Klemmschlitz 7 bildende Schneidklemm-Gabelzinken 8 und seitliche Schultern 9 aufweist, mit denen die ggf. als separates, in den Innenleiter 4 z. B. eingepreßtes Kontaktelement ausgebildete Schneidklemmzone 6 an einer Stirnseite des Isolierteiles 5 anliegt. Ferner ist für den Schneidklemm-Anschluß des abisolierten Kabelinnenleiters 10 eines anzuschließenden Koaxialkabels 11 noch ein aus Isoliermaterial bestehendes Druckstück 12 als Klemmelement vorgesehen, welches an der der Schneidklemmzone 6 zugewandten Seite so mit einer Aussparung 13 versehen ist, 6 zugewandten Seite so mit einer Aussparung 13 versehen ist, daß es auf die Schneidklemmzone 6 auflaufen kann. Hierzu ist ein Verschlußelement 14 vorgesehen, das vom offenen Ende her in das gerade Anschlußteil 2 einsetzbar, z. B. einschraubbar oder einpreßbar ist, das Druckstück 12 gegen die Schneidklemmzone 6 und diese mit den Schultern 9 gegen das Isolierteil 5 preßt, so daß die Schneidklemmzone 6 unbeweglich gegenüber eventuellen Betätigungsbewegungen des Innenleiters 4 festgeklemmt ist. Durch eine an die Kontaktdruckkraft entsprechend angepaßte Geometrie und Materialauswahl der Schneidklemm-Gabelzinken 8 wird ein sicherer niedrigohmiger Kontakt zwischen dem Innenleiter 4 und dem Kabelinnenleiter 10 gewährleistet. Das Prinzip, daß die Schneidklemm-Gabelzinken 8 nach dem Eindrücken des Kabelinnenleiters 10 in die Schneidklemmzone 6 elastischen Klemmdruck ausüben, bleibt dabei gewährleistet. Auf diese Weise erfolgt ein lötfreier und schraubenloser Innenleiteranschluß in Schneidklemm-Technik.

Der Kabelaußenleiter 15, der z. B. aus einem Schirmgeflecht besteht und hier durch Entfernen des äußeren Kabelmantels 16 auf einer Teillänge freigelegt ist, wird an dem abgewinkelten Anschlußteil 3 mittels Crimptechnik angeschlossen. Hierzu ist das abgewinkelte Anschlußteil 3 als ein zwischen den Kabelaußenleiter 15 und der Kabelinnenisolierung 17 einschiebbares Rohrstück ausgebildet und ein Crimpelement 18 verwendet, welches aus einer über den äußeren Kabelmantel 16 geschobenen und über den freigelegten Kabelaußenleiter 15 schiebbaren und mittels einer Zange festklemmbaren Crimphülse besteht.

## Patentansprüche

1. Anschlußeinrichtung für ein Koaxialkabel (11) mit einem abgewinkelten Stecker- oder Kupplerteil (1), mit einem geraden Anschlußteil (2), in dem ein Innenleiter (4) koaxial in einem Isolierteil (5) gehalten und der Kabelinnenleiter (10) mit dem Innenleiter (4) des Stecker- oder Kupplerteiles (1) lötfrei und schraubenlos durch Schneidklemm-Elemente (6, 8) in Schneidklemm-Technik verbunden ist und mit einem von dem geraden Anschlußteil (2) abgewinkelten Anschlußteil (3), an dem der Kabelaußenleiter (15) mittels eines Crimpelementes (18) angeschlossen ist,
**dadurch gekennzeichnet,** daß der Innenleiter (4) des Stecker- oder Kupplerteiles (1) in einer Schneidklemmzone (6) mit einem auf den Kabelinnenleiter (10) abgestimmten Klemmschlitz (7) versehen und als Klemmelement ein auf die Schneidklemmzone (6) des Innenleiters (4) des Stecker- oder Kupplerteiles (1) aufschiebbares und mittels eines Verschlußelements (14) fixierbares Druckstück (12) vorgesehen ist.

## Claims

1. Connecting device for a coaxial cable (11), having an angled plug or coupler part (1), having a straight connecting part (2), in which an inner conductor (4) is held coaxially in an insulating part (5) and the cable inner conductor (10) is connected to the inner conductor (4) of the plug or coupler part (1) in an insulation displacement technique, without using solder or screws, by means of insulation displacement elements (6, 8) and having a connecting part (3) which is angled away from the straight connecting part (2) and to which the cable outer conductor (15) is connected by means of a crimp element (18), characterized in that the inner conductor (4) of the plug or coupler part (1) is provided, in an insulation displacement zone (6), with a clamping slot (7) matched to the cable inner conductor (10), and the clamping element provided is a pressure piece (12) which can be pushed onto the insulation displacement zone (6) of the inner conductor (4) of the plug or coupler part (1) and can be fixed by means of a closure element (14).

## Revendications

1. Système de raccordement pour un câble coaxial (11) comprenant une pièce de connexion ou d'accouplement coudée (1), avec une pièce de raccordement droite (2), dans laquelle un conducteur intérieur (4) est maintenu coaxialement dans une partie isolante (5) et le conducteur intérieur du câble (10) est relié au conducteur intérieur (4) de la pièce de connexion ou d'accouplement (1) sans soudure et sans vis par des éléments de déplacement d'isolation (6, 8) selon une technique par déplacement d'isolation et comprenant une pièce de raccordement (3), coudée à partir de la pièce de raccordement droite (2), à laquelle est raccordé le conducteur extérieur du câble (15) à l'aide d'un élément de sertissage (18), caractérisé en ce que le conducteur intérieur (4) de la pièce de connexion ou d'accouplement (1) est doté dans une zone de déplacement d'isolation (6) d'une fente de serrage (7) adaptée au conducteur intérieur de câble (10) et en ce qu'est prévu comme élément de serrage un membre de pression (12) pouvant coulisser sur la zone de déplacement d'isolation (6) du conducteur intérieur (4) de la pièce de connexion ou d'accouplement (1) et pouvant être fixé à l'aide d'un élément de fermeture (14).
